# EUROPÄISCHE PATENTSCHRIFT

(11) **EP 0 971 103 B1**
(45) Veröffentlichungstag und Bekanntmachung des Hinweises auf die Patenterteilung: **20.11.2002**
(21) Anmeldenummer: 99112535.2
(22) Anmeldetag: 01.07.1999
(51) Int. Cl.: F01N 3/20, F01N 3/08

(54) **Selbstzündende Brennkraftmaschine mit einer Einrichtung zum Nachbehandeln von Abgasen**
A compression ignition type engine with a device for exhaust treatment
Moteur à allumage par compression avec un dispositif de traitement du gaz d'échappement

(30) Priorität: 07.07.1998 DE 19830275
(43) Veröffentlichungstag der Anmeldung: 12.01.2000
(73) Patentinhaber: ADAM OPEL AG, 65423 Rüsselsheim (DE)
(72) Erfinder: Von Brand, Heinz-Ewo, Dipl.-Ing., 55545 Bad Kreuznach (DE)
(74) Vertreter: Kümpfel, Heinz, Dipl.-Ing.

(56) Entgegenhaltungen:
- DE-C- 19 646 643
- PATENT ABSTRACTS OF JAPAN vol. 018, no. 323 (M-1624), 20. Juni 1994 (1994-06-20) & JP 06 074022 A (ISUZU MOTORS LTD), 15. März 1994 (1994-03-15)
- PATENT ABSTRACTS OF JAPAN vol. 010, no. 304 (M-526), 16. Oktober 1986 (1986-10-16) & JP 61 116013 A (MITSUBISHI MOTORS CORP), 3. Juni 1986 (1986-06-03)

## Beschreibung

Die Erfindung betrifft eine Brennkraftmaschine mit einer Einrichtung zum Nachbehandeln von Abgasen gemäß dem Oberbegriff des Patentanspruches 1.

Eine derartige Brennkraftmaschine ist mit EP 0 488 386 beschrieben. Bei dieser bekannten Brennkraftmaschine ist zur Reduzierung der schädlichen Bestandteile des Abgases ein im Abgassystem auf ceolytischer Basis aufgebauter Katalysator vorgesehen, welcher unter bestimmten Bedingungen die im Abgasstrom befindlichen NOx-Anteile binden und bei Zuführung eines Reduktionsmittels zu weniger schädlichen Stoffen reduzieren kann. Dabei ist es bekannt, als Reduktionsmittel Kohlenwasserstoffe, z. B. auch den für den motorischen Betrieb eingesetzten Dieselkraftstoff zu verwenden.

Dabei hat sich jedoch herausgestellt, daß bei einer direkten Zuführung von Kohlenwasserstoffen in den Abgasstrom vor dem Katalysator - wie z. B. in WO 98/07 497 A1 beschrieben - eine nur unzureichende Reduktion der NOx-Anteile des Abgases erfolgt. Ein besserer Effekt tritt ein, wenn der als Reduktionsmittel eingesetzte Dieselkraftstoff durch Erhitzen gekrackt wird. Um dies mit einer üblichen Einspritzanlage zu erreichen, wird gemäß EP 0 488 386 eine bestimmte Menge Dieselkraftstoff in dem Moment dem Ansaugrohr zugeführt, bei dem eine Überschneidung der Ventilöffnung von Einlaß- und Auslaßventil auftritt. Während dieser Zeit soll der in das Ansaugrohr eingebrachte Kraftstoff mit den heißen Abgasen im Brennraum in Kontakt kommen, gekrackt werden und dann zusammen mit den Abgasen dem Katalysator zugeführt werden. Ein ausreichender Gasstrom vom Einlaßkanal durch den Brennraum in den Abgaskanal bei der Überschneidung der Ventilöffnungszeiten stellt sich bei einer Hubkolbenbrennkraftmaschine aber nur bei relativ hohen Drehzahlen ein. Somit kann eine solche Abgasreinigungsanlage auch nur bei solchen Drehzahlen wirksam sein.

Nach EP 0 708 230 ist es bekannt, einem Reduktionskatalysator Kraftstoff in dosierter Menge über einen fremd geheizten Verdampfer direkt als Reduktionsmittel zuzuführen. Durch die Erhitzung des Kraftstoffes im Verdampfer kann eine gute Reaktion im Katalysator erreicht werden. Allerdings ist der Aufwand und der Energieverbrauch für einen fremd geheizten Verdampfer erheblich. Da als Verdampfer ein poröser Hohlkörper vorgeschlagen wird, besteht auch die Gefahr des Zusetzens der Poren nach längerem Betrieb. Außerdem ist ein als Sinterkörper ausgebildeter poröser Hohlkörper den ständig wechselnden Temperaturen auf Dauer nicht gewachsen. Er wird vorzeitig zerstört. Um eine unzureichende Verdampfung des Kraftstoffs in einem porösen Hohlkörper zu vermeiden, wird mit DE 196 25 447 vorgeschlagen, als Verdampfer eine Hülse aus Metall zu verwenden. Nachteilig ist bei einer solchen Einrichtung der weiterhin bestehende hohe Energieverbrauch für den Verdampfungsvorgang.

Nach EP 0 621 400 ist es auch bekannt, eine zugemessene Menge Dieselkraftstoff als Reduktionsmittel für eine Abgasnachbehandlungseinrichtung durch eine Nacheinspritzung mittels der für die motorische Verbrennung vorgesehenen Einspritzdüse in den Brennraum einzubringen, und zwar zu einem Zeitpunkt, bei dem die Verbrennung des durch die primäre Einspritzung eingebrachten Kraftstoffes nahezu oder vollständig abgeschlossen ist. Eine derartige Maßnahme ist technisch aber nur mit einer aufwendigen Steuerung der Einspritzcharakteristik, z. B. mittels einer Common Rail Einspritzanlage - wie auch durch EP 0 784 738 vorgeschlagen - realisierbar.

Mit JP-A-06074022 ist eine Abgas-Reinigungs-Anlage für eine Mehrzylinder-Brennkraftmaschine mit innerer Verbrennung beschrieben, die neben einer Abgasrückführeinrichtung eine Einrichtung zum Einbringen von Kraftstoff in das Abgas aufweist, um die NOx-Bestandteile im Abgas durch Reduktion in einem Reduktions-Katalysator zu eliminieren. Zum Einbringen des Kraftstoffes in das Abgas ist eine Einspritzdüse an einem Zweigrohr der Abgassammelleitung vorgesehen. Der Reduktionskatalysator befindet sich stromab der Abgassammelleitung. Das durch das Zweigrohr strömende Abgas kann so die eingespritzte Kraftstoffmenge zum Reduktionskatalysator mitnehmen, wo es unter den Bedingungen des Katalysators mit den NOx-Bestandteilen reagieren soll. Maßnahmen, die ein Kracken des Kraftstoffes vor dem Erreichen des Katalysators sichern, sind allerdings nicht erkennbar, so dass bei der Abgasreinigung allein auf die Wirkung des Katalysators gesetzt ist. Die Regenerierung eines Speicherkatalysators kann damit nicht bzw. nur unzureichend erzielt werden.

Der Erfindung liegt die Aufgabe zugrunde, eine Brennkraftmaschine der im Oberbegriff des Patentanspruches 1 genannten Art zu schaffen, bei der mit relativ einfacher Technik eine Aufkrackung des als Reduktionsmittel zur NOx-Reduktion für die Regeneration eines NOx-Speicherkatalysators zugeführten Kraftstoffes in allen Betriebsbereichen der Brennkraftmaschine möglich ist.

Die Erfindung löst diese Aufgabe mit den Merkmalen des Patentanspruches 1. Vorteilhafte Weiterbildungen der Erfindung sind Gegenstand der Unteransprüche.

Durch das Einspritzen einer zugemessenen Dieselkraftstoffmenge als Reduktionsmittel zur Reduktion von NOx-Anteilen des Abgases in einem im Abgasstrang angeordneten Speicherkatalysator über eine begrenzte Zeit in die von einem Auslaßventil nach einem Arbeitsspiel des betreffenden Zylinders der Brennkraftmaschine freigegebene Öffnung und damit zur Regenerierung des Speicherkatalysators wird der Kraftstoff mit dem sauerstoffarmen und im Bereich der Ventilöffnung stark bewegten Abgas gründlich vermischt. Die dem Abgas innewohnende Wärme verdampft den Kraftstoff nicht nur, sondern krackt ihn auch auf, so daß ein sehr reaktionsfreudiges Reduktionsmittel im Katalysator zur Verfügung steht.

Es kann zwar an der Auslaßseite jedes Zylinders der Brennkraftmaschine eine Einspritzdüse zum Einspritzen von Kraftstoff als Reduktionsmittel vorgesehen sein; im allgemeinen wird es für die Bereitstellung von Reduktionsmittel ausreichend sein, nur an einem Zylinder oder an einigen Zylindern solche zusätzlichen Einspritzdüsen vorzusehen, so daß der technische Aufwand für die Bereitstellung eines optimal aufbereitenden Reduktionsmittels gering bleibt.

Eine besonders innige Vermischung von heißem Abgas und eingespritztem sowie wirkungsvoll aufgekracktem Dieselkraftstoff wird erzielt, wenn der Kraftstoff als dünner Strahl direkt in die vom Auslaßventil freigegebene Öffnung entgegen dem ausströmenden Abgas in Richtung des Brennraumes des jeweiligen Zylinders gespritzt wird.

Ein Ausführungsbeispiel der Erfindung ist nachstehend anhand einer Zeichnung näher beschrieben.

Die einzige Figur der Zeichnung zeigt in schematisierter Form eine selbstzündende Brennkraftmaschine. In einem Zylinder 1 ist ein Kolben 2 geführt, der über eine Pleuelstange 3 mit einer Kurbelwelle 4 verbunden ist. Der Zylinder 1 ist nach oben mit einem Zylinderkopf verschlossene, in welchem ein Einlaßkanal 5 und ein Auslaßkanal 6 angeordnet sind, die mit einem über dem Kolben 2 befindlichen Brennraum 7 in Verbindung stehen. Der Einlaßkanal 5 ist mittels eines Einlaßventils 8 und der Auslaßkanal 6 mittels eines Auslaßventils 9 steuerbar. Einlaßventil 8 und Auslaßventil 9 werden in bekannter Weise mit einer Nockenwelle (nicht dargestellt) betätigt. An den Auslaßkanal 6 schließt sich ein Abgassystem mit einem NOx-Speicherkatalysator 10 an. Im Zylinderkopf ist mittig eine Kraftstoffeinspritzdüse 11 angeordnet. Eine Kraftstoffeinspritzpumpe 12 liefert durch eine Einspritzleitung 13 Kraftstoff unter Druck an die Kraftstoffeinspritzdüse 11. Im Auslaßkanal 6 ist eine Einspritzdüse 14 so angeordnet, daß ihr Strahl 15 auf die vom Auslaßventil 9 zum Brennraum 7 hin freigegebene Öffnung 16 gerichtet ist. Die Einspritzdüse 14 wird über eine Druckleitung 17 mit unter Druck stehendem Kraftstoff versorgt. Die Einspritzdüse 14 ist mittels einer Steuerleitung 18 verbunden mit einer elektronischen Steuereinheit 19. Die Steuereinheit 19 wird über Leitungen 20, 21, 22 von Sensoren 23, 24, 25 mit Signalen von Betriebsparametern der Brennkraftmaschine versorgt, wie z. B. die Betriebslast, die Drehzahl und den Katalysatorzustand. Dem Speicherkatalysator 10 ist im Verlauf des Abgassystems stromab ein weiterer Katalysator (nicht gezeichnet) nachgeschaltet.

Die beim Betrieb einer selbstzündenden Brennkraftmaschine, insbesondere einer solchen mit Direkteinspritzung, entstehenden NOx-Anteile des Abgases lagern sich am Speicherkatalysator 10 an und werden solange gespeichert, bis von der Steuereinheit 19 erkannt wird, daß eine Regenerierung des Speicherkatalysators 10 durch Reduktion der gespeicherten NOx-Anteile erforderlich ist. Dazu wird von der Steuereinheit 19 veranlaßt, daß von der Einspritzdüse 14 über eine kurze Dauer Kraftstoff in bemessener Menge als Reduktionsmittel in den heißen Abgasstrom an der gerade vom Auslaßventil 9 freigegebenen Öffnung 16 des Auslaßkanals 6 in dünnem Strahl 15 entgegen der Richtung des Abgasstromes eingespritzt wird. Dieser Kraftstoff wird in dem sauerstoffarmen Abgas nicht verbrennen, sondern durch Wärme und im Abgas befindliche Radikale zumindest teilweise in kurze reaktionsaktive Molekülteile gekrackt und vollständig verdampft.

Der so vorbehandelte Kraftstoff gelangt zusammen mit dem Abgas in den Speicherkatalysator 10 und wirkt in diesem als Reduktionsmittel für die angelagerten NOx-Anteile. Im Speicherkatalysator 10 bilden sich Reaktionen zwischen den NOx-Molekülen und den hoch reaktiven Kohlenwasserstoffbruchstücken des gekrackten Kraftstoffes, was zur Reduktion der NOx-Moleküle in Stickstoff und Sauerstoff führt. Verbleibende Anteile von Kohlenwasserstoffen und Kohlenmonoxid werden im nachgeschalteten weiteren Katalysator zu unschädlichen Bestandteilen umgewandelt.

Der besondere Vorteil der'Erfindung ist darin zu sehen, daß mit relativ einfachen technischen Mitteln, die auch an eine bisher ohne Speicherkatalysator und mit üblicher Einspritzung arbeitende Dieselbrennkraftmaschine nachrüstbar sind, eine hochwirksame Aufbereitung von Dieselkraftstoff zu einem Reduktionsmittel ermöglicht wird.

## Patentansprüche

1. Selbstzündende Brennkraftmaschine mit einer Einrichtung zum Nachbehandeln von Abgasen, mit mindestens einem Zylinder (1) und einem darin beweglich geführten Kolben (2), einem über dem Kolben (2) befindlichen Verbrennungsraum (7) mit mindestens einem Einlassventil (8) und einem Auslassventil (9), einen zum Einlassventil (8) führenden Einlasskanal (5) und einen vom Auslassventil (9) zu einem Abgassystem führenden Auslasskanal (6), einem im Abgassystem angeordneten Speicherkatalysator (10) zum Speichern von NOx-Bestandteilen des Abgases, mit einer ersten Einrichtung (11, 12, 13) zum dosierten Einspritzen von Kraftstoff in den Verbrennungsraum (7) sowie einer zweiten von einer Einspritzdüse (14) und einem Zumess-System gebildeten Einrichtung zum dosierten Einbringen von Kraftstoff als Reduktionsmittel in den Strom des dem Speicherkatalysator zugeführten Abgases in Abhängigkeit von Betriebsparametern der Brennkraftmaschine sowie des Speicherkatalysators (10) zur Regenerierung des Speicherkatalysators, **dadurch gekennzeichnet, dass** zum Kracken von Kraftstoff die Einspritzdüse (14) der zweiten Einrichtung den zugemessenen Kraftstoff entgegen dem Abgasstrom in den unmittelbaren Bereich zumindest eines sich nach einem Arbeitsspiel der Brennkraftmaschine öffnenden Auslassventils (9) spritzt.

2. Selbstzündende Brennkraftmaschine nach Anspruch 1 **dadurch gekennzeichnet, daß** an jedem Zylinder (1) der Brennkraftmaschine eine Einspritzdüse (14) zum Einspritzen von Kraftstoff in dem Bereich eines sich nach einem Arbeitsspiel der Brennkraftmaschine öffnenden Auslaßventils (16) vorgesehen ist.

3. Selbstzündende Brennkraffmaschinen nach Anspruch 1, **dadurch gekennzeichnet, daß** jeweils für eine Gruppe von Zylindern (1) eine Einspritzdüse (14) zum Einspritzen von Kraftstoff in den Bereich eines sich nach einem Arbeitsspiel der Brennkraftmaschine öffnenden Auslaßventils (9) vorgesehen ist.

4. Selbstzündende Brennkraftmaschine nach einem der Ansprüche 1 bis 3, **dadurch gekennzeichnet, daß** die Einspritzdüse (14) der zweiten Einrichtung den zugemessenen Kraftstoff durch die von einem Auslaßventil (9) nach einem Arbeitsspiel der Brennkraftmaschine freigegebene Öffnung (16) entgegen dem ausströmenden Abgas in den Brennraum (7) des jeweiligen Zylinders (1) spritzt.

5. Selbstzündende Brennkraftmaschine nach einem der vorhergehenden Ansprüche, **dadurch gekennzeichnet, dass** der Kraftstoff der zweiten Einrichtung als dünner Strahl eingespritzt wird.

## Claims

1. Compression-ignition internal combustion engine with a device for the aftertreatment of exhaust gases, with at least one cylinder (1) and a piston (2) guided movably therein, a combustion chamber (7). with at least one inlet valve (8) and one exhaust valve (9) located above the piston (2), an inlet port (5) leading to the inlet valve (8) and an exhaust port (6) leading from the exhaust valve (9) to an exhaust system, a storage catalyst (10) arranged in the exhaust system for the storage of NOx components of the exhaust gas, with a first device (11, 12, 13) for the metered injection of fuel into the combustion chamber (7) and a second device formed by an injection nozzle (14) and a proportioning system for the metered introduction of fuel as a reducing agent into the stream of exhaust gas delivered to the storage catalyst as a function of operating parameters of the internal combustion engine as well as of the storage catalyst (10) for regeneration of the storage catalyst, **characterised in that** for the cracking of fuel the injection nozzle (14) of the second device injects the proportioned fuel in the direction opposite the exhaust stream into the direct region of at least one exhaust valve (9) which opens after one working cycle of the engine.

2. Compression-ignition internal combustion engine according to claim 1, **characterised in that** on each cylinder (1) of the engine is provided an injection nozzle (14) for the injection of fuel in the region of an exhaust valve (16) which opens after one working cycle of the engine.

3. Compression-ignition internal combustion engine according to claim 1, **characterised in that** in each case for a group of cylinders (1) there is provided an injection nozzle (14) for the injection of fuel into the region of an exhaust valve (9) which opens after one working cycle of the engine.

4. Compression-ignition internal combustion engine according to any of claims 1 to 3, **characterised in that** the injection nozzle (14) of the second device injects the proportioned fuel through the opening (16) which becomes free after one working cycle of the engine, in the direction opposite the exiting exhaust gas into the combustion chamber (7) of the respective cylinder (1).

5. Compression-ignition internal combustion engine according to any of the preceding claims, **characterised in that** the fuel of the second device is injected as a thin jet.

## Revendications

1. Moteur à combustion interne à allumage spontané comprenant un dispositif de traitement des gaz d'échappement, au moins un cylindre (1) avec un piston (2) mobile guidé à l'intérieur de celui-ci, une chambre de combustion (7) disposée au-dessus du piston (2), avec au moins une soupape d'admission (8) et une soupape d'échappement (9), un canal d'admission (5) menant à la soupape d'admission (8) et un canal d'échappement (6) menant de la soupape d'échappement (9) à un circuit d'échappement, un catalyseur à accumulation (10) disposé dans le circuit d'échappement pour retenir les composants NOx des gaz d'échappement, un premier dispositif (11, 12, 13) pour l'injection d'une quantité dosée de combustible dans la chambre de combustion (7), ainsi qu'un second dispositif formé d'une buse d'injection (14) et d'un système de dosage, pour l'injection d'une quantité dosée de combustible, en tant qu'agent de réduction, dans le flux de gaz d'échappement amené au catalyseur à accumulation, en fonction de paramètres de fonctionnement du moteur à combustion interne et du catalyseur à accumulation (10), à des fins de régénération dudit catalyseur à accumulation, **caractérisé en ce que** pour assurer le craquage du combustible, la buse d'injection (14) du deuxième dispositif d'injection injecte la quantité dosée de combustible à contre-courant dans le flux de gaz d'échappement, dans le voisinage immédiat d'au moins une soupape d'échappement (9), qui s'ouvre consécutivement à un cycle de travail du moteur à combustion interne.

2. Moteur à combustion interne à allumage spontané selon la revendication 1, **caractérisé en ce qu'**il est prévu sur chaque cylindre (1) du moteur à combustion interne, une buse d'injection (14) pour l'injection de combustible dans la région d'une soupape d'échappement (16), qui s'ouvre consécutivement à un cycle de travail du moteur à combustion interne.

3. Moteur à combustion interne à allumage spontané selon la revendication 1, **caractérisé en ce qu'**il est prévu chaque fois pour un groupe de cylindres (1) du moteur à combustion interne, une buse d'injection (14) pour l'injection de combustible dans la région d'une soupape d'échappement (9), qui s'ouvre consécutivement à un cycle de travail du moteur à combustion interne.

4. Moteur à combustion interne à allumage spontané selon une des revendications 1 à 3, **caractérisé en ce que** la buse d'injection (14) du second dispositif d'injection injecte la quantité dosée de combustible dans la chambre de combustion (7) du cylindre (1) concerné, à contre-courant des gaz d'échappement sortants, à travers l'ouverture (16) libérée par une soupape d'échappement (9), consécutivement à un cycle de travail du moteur à combustion interne.

5. Moteur à combustion interne à allumage spontané selon une des revendications précédentes, **caractérisé en ce que** le combustible du second dispositif est injecté sous forme de jet fin.
